# EUROPÄISCHE PATENTSCHRIFT

(11) **EP 2 495 824 B1**
(45) Veröffentlichungstag und Bekanntmachung des Hinweises auf die Patenterteilung: **25.12.2019**
(21) Anmeldenummer: 12154291.4
(22) Anmeldetag: 07.02.2012
(51) Int. Cl.: H01R 13/447

(54) **Unterflurgerätedose für elektrische Installationsgeräte**
Under-floor device socket for electric installation devices
Boîte d'appareils souterraine pour appareils d'installation électriques

(30) Priorität: 01.03.2011 DE 102011004885
(43) Veröffentlichungstag der Anmeldung: 05.09.2012
(73) Patentinhaber: OBO Bettermann GmbH & Co. KG, 58710 Menden (DE)
(72) Erfinder: Beckmeyer, Karl-Heinz, 58566 Kierspe (DE)
(74) Vertreter: Patentanwälte Ruff, Wilhelm, Beier, Dauster & Partner mbB

(56) Entgegenhaltungen:
- DE-B- 1 187 705
- DE-C- 727 694
- DE-U- 1 871 252
- DE-U1- 29 702 453
- US-A- 4 713 017
- US-A1- 2003 143 880
- US-A1- 2010 072 198
- US-A1- 2010 084 154

## Beschreibung

Die Erfindung betrifft eine Unterflurgerätedose für elektrische Installationsgeräte, mit einem Gehäuse, einem Deckel und einem das Gehäuse und den Deckel verbindenden Scharnier.

Bekannte Unterflurgerätedosen werden bodenbündig in einen Fußboden eingebaut und weisen einen, üblicherweise mit einem Schnurauslass versehenen Deckel auf, der aufgeklappt werden kann, um die in die Unterflurgerätedose eingebauten Installationsgeräte, beispielsweise Steckdosen, Datensteckdosen und dergleichen, zugänglich zu machen.

Aus der Offenlegungsschrift US 2003/0143880 A1 ist eine Unterflurgerätedose für elektrische Installationsgeräte mit einem Gehäuse, einem Deckel und einem das Gehäuse und den Deckel verbindenden Scharnier bekannt. Das Scharnier definiert wenigstens eine Schwenkachse, um den der Deckel relativ zum Gehäuse schwenken kann.

Die deutsche Patentschrift DE 727 694 beschreibt ein Gehäuse und einen Klappdeckel für elektrische Geräte, insbesondere für Steckdosen. Der Klappdeckel weist zwei parallel zueinander angeordnete Stege auf, wobei im Bereich der freien Enden der Stege jeweils nach außen ragende Zapfen vorgesehen sind. Das Gehäuse wiederum weist ebenfalls zwei Stege mit zu den Zapfen passenden Zapfenlagern auf. Werden die beiden Stege des Klappdeckels aufeinander zugedrückt, können die beiden Stege des Klappdeckels zwischen die beiden Stege des Gehäuses eingeführt werden. Lässt man die Stege des Klappdeckels dann los, federn diese nach Außen und die Gelenkzapfen der Stege des Klappdeckels werden in den Zapfenlagern der Stege des Gehäuses aufgenommen und der Klappdeckel ist dadurch schwenkbeweglich am Gehäuse gelagert.

Aus der deutschen Auslegeschrift DE 1 187 705 ist ein Klappdeckel für eine Steckdose bekannt, bei dem in dem Klappdeckel zwei zueinander fluchtende und gegeneinander verschiebbare Zapfen vorgesehen sind. Die Zapfen bilden im montierten Zustand des Klappdeckels eine Scharnierachse für den Klappdeckel. Zum Montieren des Klappdeckels werden die beiden Zapfen aufeinander zu gedrückt und der Klappdeckel wird in seine vorgesehene Lage am Steckdosengehäuse gebracht. Werden die Zapfen dann losgelassen, bewegen sie sich in passende Zapfenlager am Steckdosengehäuse und definieren dadurch eine Schwenkachse für den Klappdeckel am Steckdosengehäuse.

Aus der US-Offenlegungsschrift US 2010/0072198 A1 ist eine Unterflurgerätedose für elektrische Installationsgeräte mit einem Gehäuse, einem Deckel und einem das Gehäuse und den Deckel verbindenden Scharnier bekannt. Das Scharnier definiert zwei voneinander beabstandete, parallele Schwenkachsen, wobei sich ein Scharnierglied zwischen den beiden Schwenkachsen erstreckt und das Gehäuse und den Deckel miteinander verbindet. Es ist wenigstens ein Gelenkzapfen und ein zum Gelenkzapfen passendes Zapfenlager vorgesehen, wobei an dem Scharnierglied wenigstens ein Gelenkzapfen angeordnet ist.

Aus der deutschen Gebrauchsmusterschrift DE 297 02 453 U1 ist ein Scharnier mit einem Scharnierglied mit zwei Gelenkzapfen bekannt. Die Gelenkzapfen lassen sich relativ zu dem Scharnierglied nach innen verschieben und sind in ihre äußere Stellung jeweils federbelastet vorgespannt.

Aus der US-Offenlegungsschrift US 2010/0084154 A1 ist ein weiteres Scharnier bekannt, das ein Scharnierglied mit zwei relativ zu dem Scharnierglied verschiebbaren Gelenkzapfen aufweist. Die Gelenkzapfen sind mittels Druckfedern in ihre jeweils außen liegende Stellung vor gespannt und können mittels eines Betätigungshebels in die nach innen verschobene Stellung bewegt werden.

Aus der deutschen Gebrauchsmusterschrift DE 18 71 252 ist ein Klappdeckel für eine Steckdose bekannt, bei dem der Deckel mit zwei Gelenkzapfen versehen ist. Wenigstens einer der Gelenkzapfen ist federbelastet in seine außen liegende Stellung vorgespannt und lässt sich gegen die Wirkung der Feder in eine innen liegende Stellung verschieben.

Mit der Erfindung soll eine Unterflurgerätedose für elektrische Installationsgeräte verbessert werden.

Erfindungsgemäß ist hierzu eine Unterflurgerätedose mit den Merkmalen von Anspruch 1 vorgesehen. Es ist eine Unterflurgerätedose für elektrische Installationsgeräte mit einem Gehäuse, einem Deckel und einem das Gehäuse und den Deckel verbindenden Scharnier vorgesehen, wobei das Scharnier zwei voneinander beabstandete, parallele Schwenkachsen definiert, wobei sich ein Scharnierglied zwischen den beiden Schwenkachsen erstreckt und das Gehäuse und den Deckel miteinander verbindet, wobei an dem Scharnierglied wenigstens ein Gelenkzapfen oder wenigstens ein Zapfenlager angeordnet sind, wobei das Scharnierglied wenigstens zwei relativ zueinander parallel zur Schwenkachse verschiebbare Bauteile aufweist und wobei der Gelenkzapfen und das Zapfenlager relativ zueinander parallel zur Schwenkachse zwischen einer Eingreifposition und einer Freigabeposition verschiebbar sind.

Durch diese Maßnahmen kann der Deckel der Unterflurgerätedose in einfacher Weise abgenommen werden, indem nämlich der Gelenkzapfen und das Zapfenlager in die Freigabeposition gebracht werden. Beim Einbauen der Installationsgeräte, bei Umbau- oder Wartungsarbeiten kann ein Elektriker somit in sehr einfacher Weise den Deckel vollständig abnehmen, so dass der Innenraum der Unterflurgerätedose dadurch problemlos zugänglich ist. Da der Deckel vollständig abgenommen wird, muss der Elektriker auch nicht befürchten, dass der Deckel in unkontrollierter Weise während der Arbeiten zufällt. Durch den Einsatz eines lösbaren Scharniers, das sich durch die Verschiebbarkeit wenigstens eines Gelenkzapfens und wenigstens eines Zapfenlagers relativ zueinander parallel zur Schwenkachse zwischen einer Eingreifposition und einer Freigabeposition auszeichnet, wird es in überraschend einfacher Weise möglich, eine sehr gute Zugänglichkeit des Innenraums der Unterflurgerätedose bei Installationsarbeiten zu ermöglichen.

Auf diese Weise lässt sich eine Verschiebung des Gelenkzapfens und des Zapfenlagers relativ zueinander in einfacher Weise realisieren. Die beiden verschiebbaren Bauteile des Scharnierglieds lassen sich vorzugsweise werkzeuglos von Hand zusammendrücken, um das Scharnierglied und damit den Deckel in einfacher Weise lösen zu können. Es ist dabei möglich, das Scharnierglied so auszubilden, dass es sowohl vom Deckel als auch vom Gehäuse der Unterflurgerätedose gelöst werden kann. Dies erleichtert den Zusammenbau der Unterflurgerätedose. Alternativ kann das Scharnierglied so ausgebildet werden, dass es sich bei einer Relativverschiebung der beiden Bauteile nur vom Deckel oder nur vom Gehäuse der Unterflurgerätedose löst. Dies hat den Vorteil einer unverlierbaren Anordnung des Scharniers.

In Weiterbildung der Erfindung sind die beiden relativ zueinander verschiebbaren Bauteile des Scharnierglieds identisch zueinander ausgebildet.

Auf diese Weise kann die Anzahl der erforderlichen Bauteile reduziert werden. Beispielsweise besteht das Scharnierglied im Wesentlichen aus zwei identischen Bauteilen und kann dadurch kostengünstig aufgebaut werden.

In Weiterbildung der Erfindung sind die beiden relativ zueinander verschiebbaren Bauteile des Scharnierglieds jeweils mit wenigstens einem Gelenkzapfen oder Zapfenlager versehen.

Auch auf diese Weise wird ein konstruktiv einfacher Aufbau des Scharnierglieds möglich, da dieses mit beiden relativ zueinander verschiebbaren Bauteilen an dem Deckel und/oder an dem Gehäuse der Unterflurgerätedose schwenkbar angelenkt ist. Je nach Einbausituation kann dann beispielsweise das eine oder das andere Bauteil zuerst aus dem Deckel und/oder dem Gehäuse ausgehängt werden. Dies erleichtert die Handhabung der erfindungsgemäßen Unterflurgerätedose.

In Weiterbildung der Erfindung sind die beiden relativ zueinander verschiebbaren Bauteile des Scharnierglieds jeweils mit zwei Gelenkzapfen oder Zapfenlagern versehen, wobei die Gelenkzapfen oder Zapfenlager zwei unterschiedliche Schwenkachsen definieren.

Auf diese Weise kann bei konstruktiv einfacher Ausbildung des Scharnier bzw. des Scharnierglieds eine Anlenkung des Deckels an dem Gehäuse der Unterflurgerätedose über zwei Schwenkachsen realisiert werden. Durch Vorsehen zweier Schwenkachsen kann das Scharnier bei geschlossenem Deckel unsichtbar für einen Benutzer angeordnet werden und dennoch ist es möglich, Deckel und Gehäuse mit sehr geringen Toleranzen ineinander einzupassen. Da jedes der beiden Bauteile des Scharnierglieds jeweils zwei Gelenkzapfen oder Zapfenlager aufweist, kann das Scharnierglied gleichzeitig an beiden Schwenkachsen am Deckel und am Gehäuse ausgehängt werden. Auch dies erleichtert die Handhabung der erfindungsgemäßen Unterflurgerätedose.

In Weiterbildung der Erfindung weist das Scharnier wenigstens eine Druckfeder auf, wobei die Druckfeder zwischen den beiden relativ zueinander verschiebbaren Bauteilen des Scharnierglieds angeordnet ist.

Mittels einer Druckfeder lässt sich das Scharnier in sehr einfacher Weise in die Eingreifposition vorspannen, so dass ein sicherer Gebrauch der erfindungsgemäßen Unterflurgerätedose sichergestellt ist.

In Weiterbildung der Erfindung weisen die beiden relativ zueinander verschiebbaren Bauteile jeweils wenigstens einen Führungsstift und/oder wenigstens eine zum Führungsstift passende Bohrung auf, wobei Führungsstift und Bohrung parallel zu dem wenigstens einen Gelenkzapfen oder Zapfenlager angeordnet sind.

Auf diese Weise können die beiden Bauteile während einer Relativverschiebung von Gelenkzapfen und Zapfenlager aneinander geführt werden. Das Vorsehen eines Führungsstiftes und einer passenden Bohrung stellt dabei eine konstruktiv einfache, betriebssichere und stabile Lösung dar.

Das Scharnierglied kann wenigstens abschnittsweise aus faserverstärktem Kunststoff oder aus Zinkdruckguss bestehen. Die Ausbildung des Scharnierglieds wenigstens abschnittsweise aus faserverstärktem Kunststoff oder aus Zinkdruckguss ermöglicht dessen Herstellung in großen Stückzahlen. Gleichzeitig kann das Scharnierglied so ausgebildet werden, dass es auch hohen Belastungen und insbesondere Biegemomenten beim Öffnen, Schließen sowie Einbauen und Abnehmen des Deckels widerstehen kann.

In Weiterbildung der Erfindung weist das wenigstens eine Zapfenlager eine langlochartige Lagerbohrung auf.

Das Vorsehen einer langlochartigen Lagerbohrung ermöglicht eine spielbehaftete Ausbildung des Scharniers. Dies ermöglicht es, beim Schließen und Öffnen des Deckels geringfügig von einer reinen Schwenkbewegung um die Schwenkachsen abzuweichen. Dadurch kann der Deckel mit sehr geringen Toleranzen in das Gehäuse eingepasst werden, ohne dass das Scharnier so ausgebildet sein muss, dass es eine definierte Verschiebebewegung des Deckels relativ zum Gehäuse ermöglicht. Die erfindungsgemäße Unterflurgerätedose kann dadurch alle erforderlichen Funktionen problemlos erfüllen und dennoch kostengünstig ausgebildet werden.

In Weiterbildung der Erfindung weist die langlochartige Lagerbohrung ein an den Durchmesser des Lagerzapfens angepasstes halbkreisförmiges Ende auf und die langlochartige Lagerbohrung erweitert sich ausgehend von dem halbkreisförmigen Ende.

Auf diese Weise lässt sich die Lagerbohrung in einfacher Weise durch Kunststoffspritzguß herstellen. Bei entsprechender Anordnung der Lagerbohrung oberhalb einer Durchgangsöffnung, beispielsweise eine Durchgangsöffnung im Gehäuse, lässt sich die Lagerbohrung auf diese Weise in einem Kunststoffspritzgussteil ohne Verwendung von Schiebern in der Spritzgussform ausbilden. Die sich erweiternde langlochartige Lagerbohrung erleichtert dabei das Entformen.

In Weiterbildung der Erfindung ist das wenigstens eine Zapfenlager mittels eines U-artigen Lagerbügels ausgebildet.

Auf diese Weise lässt sich eine konstruktiv einfache Realisierung des Zapfenlagers erreichen, die beispielsweise auch mittels Kunststoffspritzguss ausführbar ist. Darüber hinaus stellt ein U-artiger Lagerbügel ein wenig verschmutzungsempfindliches Lager dar, was speziell bei Unterflurgerätedosen, die ja auf Bodenhöhe verwendet werden, ein wesentlicher Vorteil ist.

In Weiterbildung der Erfindung weist der U-artige Lagerbügel etwa im Bereich seiner Basis einen Trennschlitz auf.

Auf diese Weise ist der Lagerbügel gegen Überbeanspruchung dadurch geschützt, dass der Gelenkzapfen aus dem Lagerbügel durch den dann aufgeweiteten Trennschlitz austreten kann. Die Schenkel des U-artigen Lagerbügels müssen hierzu wenigstens abschnittsweise elastisch ausgebildet sein, um das Aufweiten des Trennschlitzes mittels des Lagerzapfens zu ermöglichen. Das Scharnier kann dadurch bei Gewaltanwendung gelöst werden, ohne dass es hierdurch aber zerstört wird.

Vorteilhafterweise weist das Scharnier zwei voneinander beabstandete, parallele Schwenkachsen auf, wobei sich ein Scharnierglied zwischen den beiden Schwenkachsen erstreckt, und es ist wenigstens ein Anschlag vorgesehen, um eine Endposition des Scharnierglieds und/oder des Deckels festzulegen.

Durch Vorsehen eines solchen Anschlags kann sichergestellt werden, dass das Scharnierglied und/oder der Deckel immer in eine definierte Ausgangsstellung, die der Verschlussstellung entsprechen kann, zurückfällt. Am Beispiel des Scharnierglieds kann beispielsweise durch einen Ausschlag verhindert werden, dass dieses radial nach inne fällt. Stattdessen wird sichergestellt, dass das Scharnierglied, der Schwerkraft folgend, beim Loslassen des Deckels nach außen, in Richtung seiner Verschlussstellung zurückfällt.

In Weiterbildung der Erfindung definiert das Scharnier zwei zueinander parallele Schwenkachsen, wobei die zweite Schwenkachse angrenzend an eine Unterseite des Deckels angeordnet ist und wobei die erste Schwenkachse am Gehäuse angeordnet und in Einbaulage der Unterflurgerätedose und bei geschlossenem Deckel sowohl in vertikaler Richtung als auch in horizontaler Richtung von der zweiten Schwenkachse beabstandet ist.

In einer Seitenansicht der Unterflurgerätedose steht ein Scharnierglied dadurch bei vollständig geschlossenem Deckel schräg, wobei die zweite, am Gehäuse angeordnete Schwenkachse vorteilhafterweise gegenüber der ersten, am Deckel angeordneten Schwenkachse nach innen, zu einer Mitte des Gehäuses hin, versetzt ist. Vorteilhafterweise ist das Scharnierglied bei geschlossenem Deckel in einem Winkel zwischen 40° und 50° zu einer Oberseite des Deckels angeordnet. Auf diese Weise lässt sich das Öffnen des Deckels bewirken, obwohl eine Oberseite des Deckels im geschlossenen Zustand mit einer Oberseite des Gehäuses fluchtet. Speziell kann durch eine solche Anordnung der Scharnierachsen ermöglicht werden, dass der Deckel in einem topfartigen Oberteil des Gehäuses aufgenommen ist. Dies ist speziell dann von Vorteil, wenn der Deckel mit geringen Toleranzen in das topfartige Oberteil des Gehäuses eingepasst ist, um zu verhindern, dass Feuchtigkeit und/oder Verschmutzung bei geschlossenem Deckel in den Innenraum der Unterflurgerätedose eindringt. Beispielsweise kann auch vorgesehen sein, zwischen dem Deckel und dem Gehäuse eine Dichtung gegen Eindringen von Feuchtigkeit vorzusehen.

Weitere Merkmale und Vorteile der Erfindung ergeben sich aus den Ansprüchen und der folgenden Beschreibung einer bevorzugten Ausführungsform der Erfindung im Zusammenhang mit den Zeichnungen. In den Zeichnungen zeigen:
- Fig. 1: eine abschnittsweise perspektivische Darstellung einer erfindungsgemäßen Unterflurgerätedose mit teilweise geöffnetem Deckel,
- Fig. 2: eine abschnittsweise Darstellung der Unterflurgerätedose der Fig. 1 bei vollständig geöffnetem Deckel,
- Fig. 3: eine Ansicht der Unterflurgerätedose der Fig. 1, wobei sich ein Scharnierglied in einer Freigabeposition befindet,
- Fig. 4: eine abschnittsweise Schnittansicht der erfindungsgemäßen Unterflurgerätedose bei vollständig geschlossenem Deckel,
- Fig. 5: eine Ansicht eines Scharnierglieds der erfindungsgemäßen Unterflurgerätedose der Fig. 1,
- Fig. 6: das Scharnierglied der Fig. 5 im auseinandergezogenen Zustand,
- Fig. 7: eine Draufsicht auf die erfindungsgemäße Unterflurgerätedose der Fig. 1 bei vollständig geschlossenem Deckel,
- Fig. 8: eine Ansicht des Schnittverlaufs VIII-VIII in Fig. 7,
- Fig. 9: eine Draufsicht auf die erfindungsgemäße Unterflurgerätedose der Fig. 1 bei teilweise geöffnetem Deckel,
- Fig. 10: eine Ansicht des Schnittverlaufs X-X in Fig. 9,
- Fig. 11: eine Draufsicht auf die erfindungsgemäße Unterflurgerätedose der Fig. 1 bei vollständig geöffnetem Deckel und
- Fig. 12: eine Ansicht des Schnittverlaufs XII-XII in Fig. 11.

Die Darstellung der Fig. 1 zeigt eine erfindungsgemäße Unterflurgerätedose 10. Die Unterflurgerätedose 10 weist ein Gehäuse 12 und einen Deckel 14 auf. Der Deckel 14 und das Gehäuse 12 sind in teilweise geöffnetem Zustand dargestellt. Das Gehäuse 12 ist für den Einbau nicht dargestellter Installationsgeräte vorgesehen, beispielsweise Energiesteckdosen oder Datensteckdosen. Die Installationsgeräte werden hierzu in bekannter weise in Rastleitern eingehängt, wobei diese Rastleitern in der Darstellung der Fig. 1 der Übersichtlichkeit halber nicht dargestellt sind.

Das Gehäuse 12 weist einen umlaufenden Rand 16 auf, der im eingebauten Zustand mit seiner Unterseite auf einer Bodenoberfläche aufliegt. An den umlaufenden Rand 16 schließt sich eine ebenfalls umlaufende, etwa kreisringförmige Wand 18 an, die dann in einen Bodenrand 20 übergeht, wobei der umlaufende Rand 16, die Wandung 18 und der Bodenrand 20 ein etwa topfartiges Oberteil des Gehäuses 12 definieren. In dieses topfartige Oberteil wird der Deckel 14 im geschlossenen Zustand eingesetzt. Der Deckel ist ebenfalls im Wesentlichen kreisringförmig ausgebildet und weist eine umlaufende Wandung 22 auf, die im geschlossenen Zustand dann parallel zur Wandung 18 des Gehäuses 12 angeordnet ist. Der Deckel 14 und das Gehäuse 12 sind mittels eines Scharnierglieds 24 schwenkbar miteinander verbunden. Das Scharnierglied 24 besteht aus zwei relativ zueinander verschiebbaren Bauteilen 26, 28, wobei die Bauteile 26, 28 in der Darstellung der Fig. 1 aufeinander zu bewegt werden können. In ihre in Fig. 1 dargestellte Eingreifposition werden die Bauteile 26, 28 mittels einer Druckfeder 30 vorgespannt.

Die Darstellung der Fig. 2 zeigt die Unterflurgerätedose 10 der Fig. 1 abschnittsweise und bei vollständig geöffnetem Deckel 14. Der Deckel 14 ist in der vollständig geöffneten Stellung annähernd senkrecht zum Gehäuse 12 ausgerichtet. Anschläge 32 begrenzen einen Schwenkwinkel des Scharnierglieds 24, so dass dieses nicht nach innen, in Fig. 2 nach links unten, klappen kann.

In der Darstellung der Fig. 2 ist zu erkennen, dass das Gehäuse 12 mit zwei U-förmigen Lagerbügeln 34 versehen ist, in die in Fig. 2 nicht erkennbare Gelenkzapfen des Scharnierglieds 24 eingreifen. Die beiden Lagerbügel 34 definieren dadurch eine erste Schwenkachse, um die sich das Scharnierglied 24 drehen kann. Die Lagerbügel 34 sind jeweils im Bereich ihrer Basis mit einem Trennschlitz 36 versehen. Die beiden Schenkel der U-förmigen Lagerbügel sind darüber hinaus wenigstens abschnittsweise elastisch ausgebildet, so dass bei einer übermäßigen Kraft auf das Scharnierglied 24, in der Darstellung der Fig. 2 nach oben, der Gelenkzapfen die U-förmigen Lagerbügel 34 aufweiten und letztendlich durch die Trennschlitze 36 austreten kann. Die Lagerbügel 34 sind dadurch vor Zerstörung geschützt.

Der Deckel 14 ist ebenfalls mit zwei Lagerbügeln 38 versehen, wobei in der Darstellung der Fig. 2 lediglich ein Lagerbügel 38 erkennbar ist. Auch in die Lagerbügel 38 am Deckel 14 greift das Scharnierglied 24 mit in Fig. 2 nicht erkennbaren Gelenkzapfen ein. Die Lagerbügel 38 am Deckel 14 definieren dadurch eine zweite Schwenkachse, um die das Scharnierglied 24 relativ zum Deckel 14 verschwenkbar ist.

Ein Scharnier zwischen Gehäuse 12 und Deckel 14 wird somit durch die Lagerbügel 34 am Gehäuse 12, das Scharnierglied 24 sowie die Lagerbügel 38 am Deckel 14 gebildet.

Die Darstellung der Fig. 3 zeigt die Unterflurgerätedose 10 bei vollständig geöffnetem Deckel, wobei die beiden Bauteile 26, 28 des Scharnierglieds 24 gegen die Kraft der Druckfeder 30 aufeinander zu bewegt wurden, bis sie aneinander anliegen. In dieser Position sind nun zwei Gelenkzapfen40, 42 am Bauteil 26 vollständig aus den Lagerbügeln 34, 38 am Gehäuse 12 bzw. am Deckel 14 herausgezogen. Es ist in der Ansicht der Fig. 3 gut zu erkennen, dass der Deckel 14 nun vom Gehäuse 12 gelöst werden kann, indem beispielsweise das Scharnierglied 24, ausgehend von der in Fig. 3 dargestellten Position, leicht gegen den Uhrzeigersinn verkippt wird, so dass auch der Gelenkzapfen am Bauteil 28 aus dem in Fig. 3 linken Lagerbügel 34 am Gehäuse 12 herausgezogen werden kann. Alternativ kann lediglich der Deckel 14 in der Darstellung der Fig. 3 gegen den Uhrzeigersinn verkippt werden, so dass dann der Deckel 14 in der Darstellung der Fig. 3 nach links verschoben werden kann, so dass sich der Gelenkzapfen am Bauteil 28 aus dem in Fig. 3 linken Lagerbügel 38 herausbewegt.

Auf diese Weise kann der Deckel 14 in sehr einfacher Weise vom Gehäuse 12 abgenommen werden. Hierzu ist es lediglich erforderlich, die beiden Bauteile 26, 28 des Scharnierglieds 24 gegen die Wirkung der Feder 30 zusammenzudrücken, bis die Gelenkzapfen 40, 42 aus den jeweils zugeordneten Lagerbügeln 34, 38 herausbewegt sind. Die beiden Bauteile 26, 28 des Scharnierglieds 24 können mit zwei Fingern einer Hand zusammengedrückt werden, während die andere Hand den Deckel 14 in der geöffneten Position hält. Für Installations- oder Wartungsarbeiten kann der Deckel 14 somit problemlos und schnell vom Gehäuse 12 abgenommen werden. Nach Abnehmen des Deckels 14 ist der gesamte Innenraum des Gehäuses 12 frei zugänglich, um beispielsweise Installations- oder Wartungsarbeiten vorzunehmen oder auch um das Gehäuse 12 zunächst einmal in eine passende Ausnehmung in einem Fußboden einzubauen.

Die Darstellung der Fig. 4 zeigt eine abschnittsweise Schnittansicht der Unterflurgerätedose 10 der Fig. 1. Der Deckel 14 ist im vollständig geschlossenen Zustand dargestellt, in dem also eine Oberseite 50 des Deckels 14 fluchtend zu einer Oberseite 52 des Gehäuses 12 angeordnet ist. Die Oberseite 52 des Gehäuses 12 ist dabei durch eine kreisringförmige Fläche auf dem umlaufenden Rand 16 gebildet.

In der Schnittansicht der Fig. 4 ist lediglich das Bauteil 28 des Scharnierglieds 24 zu erkennen. Die Schnittebene verläuft durch eine Führungsstange 54 des Bauteils 28 sowie durch die Druckfeder 30. Von dem Bauteil 26 ist lediglich ein Abschnitt einer Führungsstange 56 zu erkennen, die sich in eine Führungsbohrung 58 im Bauteil 28 hinein erstreckt. Die beiden Bauteile 26, 28 sind identisch ausgebildet. Die Führungsstangen 54, 56 sind jeweils parallel zu den beiden Schwenkachsen angeordnet, um die sich das Scharnierglied 24 relativ zum Deckel 14 bzw. relativ zum Gehäuse 12 drehen kann.

In der Darstellung der Fig. 4 ist einer der Anschläge 32 zu erkennen. Die Anschläge 32 beschränken eine Bewegung des Scharnierglieds 24 in Fig. 4 entgegen dem Uhrzeigersinn und stellen dadurch sicher, dass das Scharnierglied 24 nicht in Richtung des Innenraumes der Unterflurgerätedose 10, also radial nach innen, umklappt.

Eine etwa rechtwinklige Ausnehmung 60 am Scharnierglied 24 dient lediglich dazu, Platz für die Verankerung einer nicht dargestellten Rastleiter am Gehäuse 12 zu schaffen.

Die beiden Bauteile 26, 28 des Scharnierglieds 24 bestehen aus faserverstärktem Kunststoff oder aus Zinkdurckguss. Die Führungsstangen 54, 58 können entweder aus faserverstärktem Kunststoff bestehen oder aus Metall.

In der Darstellung der Fig. 5 ist lediglich das Scharnierglied 24 mit den beiden Bauteilen 26, 28 und der Druckfeder 30 dargestellt. Die Führungsstange 56 des Bauteils 26 erstreckt sich dabei in eine passende Führungsbohrung 58 des Bauteils 28 und die Führungsstange 54 des Bauteils 28 erstreckt sich in die passende Führungsbohrung 62 im Bauteil 26. Die Bauteile 26, 28 sind identisch zueinander ausgebildet und weisen jeweils einen ersten Gelenkzapfen 40 und einen zweiten Gelenkzapfen 42 auf. Die Gelenkzapfen 40 an den Bauteilen 26, 28 sind im zusammengebauten Zustand des Scharnierglieds 24, wie er in Fig. 5 dargestellt ist, fluchtend zueinander angeordnet und definieren, siehe Fig. 3, zusammen mit den Lagerbügeln 34 am Gehäuse 12 die erste Schwenkachse. Die Gelenkzapfen 42 an den Bauteilen 26, 28 sind fluchtend zueinander angeordnet und definieren, siehe Fig. 3, zusammen mit den Lagerbügeln 38 am Deckel 14 die zweite Schwenkachse. Gehäuse 12 und Deckel 14 der Unterflurgerätedose 10 sind somit mittels eines Scharniers mit zwei zueinander parallelen Schwenkachsen miteinander verbunden.

Die Darstellung der Fig. 6 zeigt das Scharnierglied 24 mit den beiden Bauteilen 26, 28 im auseinandergezogenen Zustand. Die Druckfeder 30 ist in jedem der Bauteile 26, 28 in einer Federbohrung 64 aufgenommen und erstreckt sich dadurch ein Stück weit in die Bauteile 26, 28 hinein. Die Feder 30 ist dadurch sicher in den Bauteilen 26, 28 aufgenommen.

Ausgehend von dem Zustand der Fig. 6 werden die beiden Bauteile 26, 28 aufeinander zu bewegt, bis der Zustand der Fig. 5 erreicht ist und damit die Führungsstange 54 des Bauteils 28 in die Führungsbohrung 62 des Bauteils 26 eingreift und die Führungsstange 56 des Bauteils 26 in die Führungsbohrung 58 des Bauteils 28 eingreift. Ausgehend von dem Zustand der Fig. 5 werden die beiden Bauteile 26, 28 dann noch weiter aufeinander zu bewegt, bis die einander zugewandten Stirnflächen der Bauteile 26, 28 aneinander anliegen, wie in Fig. 3 dargestellt ist. In diesem, zusammengedrückten Zustand, der einer Freigabeposition entspricht, kann das Scharnierglied 24 dann in jeweils einen der Lagerbügel 34, 38 am Gehäuse 12 bzw. am Deckel 14 eingesetzt werden. Einfaches Loslassen des Scharnierglieds 24 bewirkt dann, dass sich die beiden Bauteile 26, 28 unter der Wirkung der Druckfeder 30 wieder voneinander weg bewegen, bis die Gelenkzapfen 40, 42, siehe Fig. 3, in die gegenüberliegenden Lagerbügel 34, 38 am Gehäuse 12 bzw. am Deckel 14 eingreifen. Dies definiert dann eine Eingreifposition der Gelenkzapfen 40, 42, in der der Deckel 14 dann um die beiden Schwenkachsen bewegbar am Gehäuse 12 angelenkt ist.

Die Darstellung der Fig. 7 zeigt eine Draufsicht auf die erfindungsgemäße Unterflurgerätedose 10 der Fig. 1 bei vollständig geschlossenem Deckel 14. Aus Fig. 7 ist ein Schnittverlauf VIII-VIII zu entnehmen. Der Schnitt VIII-VIII verläuft durch die in Fig. 3 jeweils rechts dargestellten Lagerbügel 34, 38 am Gehäuse 12 bzw. am Deckel 14.

In der Darstellung der Fig. 8 ist der Lagerbügel 34 am Gehäuse 12 zu erkennen, in dem der Gelenkzapfen40 des Bauteils 26 aufgenommen ist. Der Deckel 14 ist in dem Zustand der Fig. 8 vollständig geschlossen, so dass seine Oberseite 50 parallel zur Oberseite 52 des Gehäuses 12 angeordnet ist und der Deckel 14 somit in dem topfartig ausgebildeten Oberteil des Gehäuses 12 aufgenommen ist.

Der Lagerbügel 34 wird durch zwei Schenkel 66, 68 gebildet, die elastisch ausgebildet sind und durch den Trennschlitz 36 voneinander getrennt sind. Wirkt auf den Gelenkzapfen 40 eine in Fig. 8 nach oben gerichtete, starke Kraft, drückt der Gelenkzapfen 40 die beiden Schenkel 66, 68 auseinander und kann sich dadurch aus dem Lagerbügel 34 herausbewegen. Die erforderliche Kraft, um den Gelenkzapfen 40 in dieser Weise aus dem Lagerbügel 34 herauszubewegen, ist dabei so bemessen, dass sie weit über den üblicherweise beim Öffnen und Schließen des Deckels 14 auftretenden Kräften liegt, aber noch unterhalb einer Kraft liegt, bei der der Gelenkzapfen 40 von dem Bauteil 26 abschert. Das Scharnierglied 24 kann dadurch vom Gehäuse 12 getrennt werden, ohne dass eine Beschädigung des Scharnierglieds 24 oder des Gehäuses 12 zu befürchten wäre, wenn ein Bediener absichtlich oder unabsichtlich übermäßige Kräfte am Deckel 14 angreifen lässt.

Der Lagerbügel 34 weist ein halbkreisförmig gestaltetes Ende auf, in dem in der Darstellung der Fig. 8 der Gelenkzapfen 40 angeordnet ist. Ausgehend von diesem halbkreisförmigen Endbereich erweitert sich eine Lagerbohrung im Lagerbügel 34. Wie in Fig. 8 zu erkennen ist, ist ein unteres Ende des Bauteils 26 halbkreisförmig ausgebildet, verläuft also parallel zu einer Außenseite des Gelenkzapfens 40 und liegt auf einer Bodenfläche 70 des Gehäuses 12 auf. Der Gelenkzapfen 40 verbleibt dadurch auch bei einer Schwenkbewegung des Bauteils 26 bzw. des Scharnierglieds 24 in der in Fig. 8 dargestellten Position. Lagerflächen des Scharnierlagers sind damit einerseits durch eine Außenseite des Gelenkzapfens 40 und den halbkreisförmigen Endbereich des Lagerbügels 34 sowie andererseits durch das halbkreisförmige untere Ende des Bauteils 26 und die Bodenfläche 70 des Gehäuses 12 gebildet. Die Lagerung des Bauteils 26 mit dem Gelenkzapfen 42 in dem Lagerbügel 38 am Deckel 14 ist in gleicher Weise ausgebildet.

Wie Fig. 8 zu entnehmen ist, weist das Gehäuse 12 unterhalb des Lagerbügels 34 eine Durchgangsöffnung auf. Der Lagerbügel 34 kann dadurch nach dem Spritzgießen des Gehäuses 12 in einfacher Weise entformt werden und speziell kann die Spritzgussform zur Herstellung des Lagerbügels 34 ohne Schieber auskommen.

In Fig. 8 ist der Lagerbügel 38 am Deckel 14 zu erkennen, in dem der Gelenkzapfen 42 des Bauteils 26 aufgenommen ist. Der Lagerbügel 38 ist U-förmig ausgebildet und im Unterschied zum Lagerbügel 34 nicht mit einem Trennschlitz versehen. Bei übermäßiger Gewaltanwendung auf den Deckel 14 wird sich somit das Scharnierglied 24 lediglich vom Gehäuse 12, nicht aber vom Deckel 14 lösen. Der Lagerbügel 38 ist daher so stabil ausgebildet, dass er sich bei einer Kraft, die ausreicht, um den Gelenkzapfen 40 aus dem Lagerbügel 34 am Gehäuse 12 herauszubewegen, noch nicht verformt bzw. noch nicht beschädigt wird.

Der Lagerbügel 38 weist eine Lagerbohrung mit einem halbkreisförmigen Ende auf, in dem im Zustand der Fig. 8 der Gelenkzapfen 42 liegt. Ausgehend von diesem halbkreisförmigen Ende aus erweitert sich die Lagerbohrung im Lagerbügel 38. Ein Ende des Bauteils 26 ist halbkreisförmig ausgebildet und dadurch parallel zu einer Außenseite des Gelenkzapfens 42 angeordnet. Dieses halbkreisförmige Ende des Bauteils 26 liegt auf einer Unterseite 72 des Deckels 14 an. Auch bei einer Schwenkbewegung des Deckels 14 relativ zum Scharnierglied 24 verbleibt der Gelenkzapfen 42 dadurch im Bereich des halbkreisförmigen Endes des Lagerbügels 38.

Anhand der Darstellung der Fig. 8 ist auch gut zu erkennen, dass das Scharnierglied 24 bei vollständig geschlossenem Deckel unter einem Winkel von etwa 45° schräg zu einer Oberseite 50 des Deckels 14 angeordnet ist. Beim Öffnen des Deckels 14 kann sich dadurch das Scharnierglied 24 allmählich aufrichten, in der Darstellung der Fig. 8 also gegen den Uhrzeigersinn drehen. Dadurch wird der Deckel 14 in der Darstellung der Fig. 8 ein Stück weit nach links verlagert und kommt dadurch auch im Bereich seines in Fig. 8 rechten Endes von dem Gehäuse 12 frei. Aufgrund der speziellen Anordnung und Ausbildung des Scharniers und der Positionierung der Schwenkachsen und des Scharnierglieds 24 kann dadurch zwischen einem radial außenliegenden Außenrand des Deckels 14 und der radial innenliegenden umlaufenden Wandung 18 des Gehäuses 12 ein sehr geringer Abstand liegen, der sich in einem sehr schmalen Zwischenraum 74 zwischen Deckel 14 und Gehäuse 12 auswirkt. Dadurch, dass der Zwischenraum 74 oder ein Schlitz zwischen Deckel 14 und Gehäuse 12 im geschlossenen Zustand sehr schmal ist, kann verhindert werden, dass Schmutz von der Oberseite 50 des Deckels 14 oder von dem umgebenden Fußboden in den Innenraum des Gehäuses 12 gelangt.

Eine erste Schwenkachse 44, die durch die Gelenkzapfen 40 und die Lagerbügel 34 am Gehäuse 12 definiert wird, ist kurz oberhalb der Fläche 70 am Gehäuse 12 angeordnet. Die erste Schwenkachse 44 ist dadurch von der Oberseite 52 des Gehäuses 12 in vertikaler Richtung beabstandet. Gleichzeitig ist die erste Schwenkachse 44 in radialer Richtung von einer Außenseite des Gehäuses 12 bzw. der umlaufenden Wand 18 des Gehäuses 12 beabstandet und demgegenüber nach innen versetzt.

Die zweite Schwenkachse 46, die durch die Gelenkzapfen 42 und die U-Bügel 38 am Deckel 14 definiert ist, ist unterhalb der Oberseite 50 des Deckels 14 angeordnet und in radialer Richtung von einem Außenrand des Deckels 14 nach innen versetzt. Gegenüber der ersten Schwenkachse 44 ist die zweite Schwenkachse 46 aber weniger weit nach innen versetzt, so dass in der in Fig. 8 dargestellten geschlossenen Position des Deckels 14 das Scharnierglied 24, das die erste und die zweite Schwenkachse 44, 46 verbindet, in einem Winkel von 45° zur Oberseite des Deckels 14 angeordnet ist.

Die erste Schwenkachse 44 am Gehäuse 12 ist dabei unterhalb des sich in geschlossener Position befindlichen Deckels 14 angeordnet, so dass eine Länge des Scharnierglieds 24 größer ist als eine Höhe des Deckels 14.

Die Darstellung der Fig. 9 zeigt eine Draufsicht auf die erfindungsgemäße Unterflurgerätedose 10 bei teilweise geöffnetem Deckel 14. In dieser Draufsicht ist eine Ausnehmung 76 für einen Schnurauslass zu erkennen, der schwenkbar an dem Deckel 14 angelenkt ist. Auch bei geschlossenem Deckel 14 lassen sich bei geöffnetem Schnurauslass Zuleitungen in den Innenraum der Unterflurgerätedose 10 hineinführen.

In der Draufsicht der Fig. 9 ist ein Schnittverlauf X-X eingezeichnet, der relativ zur Unterflurgerätedose 10 gleich positioniert ist wie der Schnittverlauf VIII-VIII in Fig. 7.

Die Darstellung der Fig. 10 zeigt eine Ansicht auf den Schnittverlauf X-X in Fig. 9. Zu erkennen ist, dass der Deckel 14 teilweise geöffnet ist, so dass sich seine Oberseite 50 in einem Winkel von etwa 45° zu einer Oberseite 52 des Gehäuses 12 befindet. Ein Winkel zwischen der Oberseite 50 des Deckels 14 und dem Scharnierglied 24 ist nun größer als bei vollständig geschlossenem Deckel, siehe Fig. 8. Bei vollständig geschlossenem Deckel, wie in Fig. 8 dargestellt ist, beträgt ein Winkel zwischen dem Scharnierglied 24 und der Oberseite 50 des Deckels 14 etwa 50°, wohingegen bei teilweise geöffnetem Deckel, wie in Fig. 10 dargestellt ist, dieser Winkel bei mehr als 90°, speziell etwa 100°, liegt. Da die zweite Schwenkachse 46 in radialer Richtung gesehen vom Außenrand des Deckels 14 nach innen versetzt ist, führt die Schwenkbewegung beim Öffnen des Deckels 14, in Fig. 10 im Uhrzeigersinn, dazu, dass ein in Fig. 10 rechtes Ende des Deckels 14 nun unterhalb der Oberseite 52 des Gehäuses 12 liegt.

Gleichzeitig wird beim Öffnen des Deckels 14 das Scharnierglied 24 gegenüber dem Gehäuse 12 um die erste Schwenkachse 44 entgegen dem Uhrzeigersinn gedreht. Ein Winkel zwischen einer Fläche 70 am Gehäuse 12, die parallel zu einer Oberseite 52 des Gehäuses 12 liegt, demgegenüber aber in Fig. 10 nach unten versetzt ist, beträgt bei vollständig geschlossenem Deckel 14, wie in Fig. 8 dargestellt ist, etwa 45°. Bei teilweise geöffnetem Deckel 14, wie in Fig. 10 dargestellt ist, beträgt dieser Winkel etwa 60°. Der Deckel 14 wird gegenüber seiner vollständig geschlossenen Stellung, siehe Fig. 8, dadurch in Fig. 10 nach links verlagert.

Die Darstellung der Fig. 11 zeigt die Unterflurgerätedose 10 der Fig. 1 in einer Draufsicht bei vollständig geöffnetem Deckel 14.

In Fig. 11 ist ein Schnittverlauf XII-XII eingezeichnet, der relativ zur Unterflurgerätedose 10 gleich angeordnet ist wie der Schnittverlauf VIII-VIII in Fig. 7 und X-X in Fig. 9.

Fig. 12 zeigt eine Ansicht auf den Schnittverlauf XII-XII aus Fig. 11. Der Deckel 14 befindet sich nun in seiner vollständig geöffneten Stellung, in der seine Oberseite 50 annähernd parallel zum Scharnierglied 24 angeordnet ist. Speziell sind die Oberseite 50 des Deckels 14 und eine Mittelebene des Scharnierglieds 24, die durch die erste und die zweite Schwenkachse 44, 46 läuft, in einem Winkel von etwa 175° bis 178° angeordnet.

Die zweite Schwenkachse 46 befindet sich in der in Fig. 12 dargestellten vollständig geöffneten Position des Deckels 14 etwa auf Höhe der Oberseite 52 des Gehäuses 12.

Zu der Fläche 70 am Gehäuse 12, die parallel zur Oberseite 52 des Gehäuses 12, aber gegenüber dieser nach innen versetzt angeordnet ist, nimmt das Scharnierglied 24 einen Winkel von etwas weniger als 90°, insbesondere etwa 85° bis 88° ein. Das Scharnierglied 24 ist in dieser, in Fig. 12 dargestellten Position durch die Anschläge 32 blockiert. In der Darstellung der Fig. 12 kann sich das Scharnierglied 24 somit ausschließlich im Uhrzeigersinn relativ zum Gehäuse 12 bewegen.

Der Deckel 14 und speziell die Oberseite 50 des Deckels 14 nimmt zur Oberseite 52 des Gehäuses 12 einen Winkel von geringfügig mehr als 90°, speziell etwa 91° bis 92° ein. Bis zur vollständig geöffneten Stellung in Fig. 12 wird der Deckel 14, ausgehend von der in Fig. 8 dargestellten vollständig geschlossenen Position, also im Uhrzeigersinn um etwas mehr als 90° geschwenkt.

Wird der Deckel 14 in der in Fig. 12 dargestellten vollständig geöffneten Position losgelassen, so wird er zunächst im Uhrzeigersinn weiter um die erste Schwenkachse 44 drehen. Auch das Scharnierglied dreht sich im Uhrzeigersinn, da durch die Anschläge 32 eine Drehung gegen den Uhrzeigersinn, also nach innen, verhindert ist. Der Deckel 14 wird dann einen Zwischenlage einnehmen, von der aus er dann von Hand geschlossen werden kann.

## Patentansprüche

1. Unterflurgerätedose für elektrische Installationsgeräte, mit einem Gehäuse (12), einem Deckel (14) und einem das Gehäuse (12) und den Deckel (14) verbindenden Scharnier, wobei das Scharnier zwei voneinander beabstandete, parallele Schwenkachsen (44, 46) definiert, wobei sich ein Scharnierglied (24) zwischen den beiden Schwenkachsen (44, 46) erstreckt und das Gehäuse (12) und den Deckel (14) miteinander verbindet, wobei wenigstens ein Gelenkzapfen (40, 42) und ein zum Gelenkzapfen (40, 42) passendes Zapfenlager (34, 38) vorgesehen sind, wobei an dem Scharnierglied (24) wenigstens ein Gelenkzapfen (40, 42) oder wenigstens ein Zapfenlager angeordnet ist, **dadurch gekennzeichnet, dass** das Scharnierglied (24) wenigstens zwei relativ zueinander parallel zu den Schwenkachsen (44, 46) verschiebbare Bauteile (26, 28) aufweist und wobei der Gelenkzapfen (40, 42) und das Zapfenlager relativ zueinander parallel zu den Schwenkachsen (44, 46) zwischen einer Eingreifposition und einer Freigabeposition verschiebbar sind, wobei sich die beiden verschiebbaren Bauteile (26, 28) werkzeuglos von Hand zusammendrücken lassen, um das Scharnierglied (24) und damit den Deckel (14) in einfacher Weise lösen zu können, und wobei die beiden relativ zueinander verschiebbaren Bauteile (26, 28) des Scharnierglieds (24) jeweils mit zwei Gelenkzapfen (40, 42) oder Zapfenlagern versehen sind, wobei die Gelenkzapfen (40, 42) oder Zapfenlager die zwei unterschiedlichen Schwenkachsen (44, 46) definieren.

2. Unterflurgerätedose nach Anspruch 1, **dadurch gekennzeichnet, dass** die beiden relativ zueinander verschiebbaren Bauteile (26, 28) des Scharnierglieds (24) identisch zueinander ausgebildet sind.

3. Unterflurgerätedose nach einem der vorstehenden Ansprüche, **dadurch gekennzeichnet, dass** das Scharnierglied (24) wenigstens eine Druckfeder (30) aufweist, wobei die Druckfeder (30) zwischen den beiden relativ zueinander verschiebbaren Bauteilen (26, 28) des Scharnierglieds (24) angeordnet ist.

4. Unterflurgerätedose nach einem der vorstehenden Ansprüche, **dadurch gekennzeichnet, dass** die beiden relativ zueinander verschiebbaren Bauteile (26, 28) jeweils wenigstens einen Führungsstift (54, 56) und/oder wenigstens eine zum Führungsstift (54, 56) passende Führungsbohrung (58, 62) aufweisen, wobei Führungsstift (54, 56) und Führungsbohrung (58, 62) parallel zu dem wenigstens einen Gelenkzapfen (40, 42) oder Zapfenlager angeordnet sind.

5. Unterflurgerätedose nach einem der vorstehenden Ansprüche, **dadurch gekennzeichnet, dass** das wenigstens eine Zapfenlager (34, 38) eine langlochartige Lagerbohrung aufweist.

6. Unterflurgerätedose nach Anspruch 5, **dadurch gekennzeichnet, dass** die langlochartige Lagerbohrung ein an den Durchmesser des Gelenkzapfens (40, 42) angepasstes halbkreisförmiges Ende aufweist und sich ausgehend von dem halbkreisförmigen Ende erweitert.

7. Unterflurgerätedose nach einem der vorstehenden Ansprüche, **dadurch gekennzeichnet, dass** das wenigstens eine Zapfenlager (34, 38) mittels eines u-artigen Lagerbügels (34, 38) ausgebildet ist.

8. Unterflurgerätedose nach Anspruch 7, **dadurch gekennzeichnet, dass** der u-artige Lagerbügel (34) etwa im Bereich seiner Basis einen Trennschlitz (36) aufweist.

9. Unterflurgerätedose nach einem der vorstehenden Ansprüche, **dadurch gekennzeichnet, dass** wenigstens ein Anschlag (32) vorgesehen ist, um eine Endposition des Scharnierglieds (24) und/oder des Deckels (14) festzulegen.

10. Unterflurgerätedose nach einem der vorstehenden Ansprüche, **dadurch gekennzeichnet, dass** das Scharnier zwei zueinander parallele Schwenkachsen (44, 46) definiert, wobei die zweite Schwenkachse (46) angrenzend an eine Unterseite (72) des Deckels (14) angeordnet ist und wobei die erste Schwenkachse (44) am Gehäuse (12) angeordnet und in Einbaulage der Unterflurgerätedose (10) und bei geschlossenem Deckel (14) sowohl in vertikaler Richtung als auch in horizontaler Richtung von der zweiten Schwenkachse (46) beabstandet ist.

11. Unterflurgerätedose nach Anspruch 10, **dadurch gekennzeichnet, dass** ein Scharnierglied (24) sich von der ersten zu der zweiten Schwenkachse (44, 46) erstreckt und den Deckel (14) und das Gehäuse (12) schwenkbar verbindet, wobei das Scharnierglied (24) im geschlossenen Zustand des Deckels (14) in einem Winkel zwischen 70 Grad und 20 Grad, insbesondere zwischen 40 Grad und 50 Grad, zu der Oberseite (50) des Deckels (14) angeordnet ist.

## Claims

1. Under-floor device box for electric installation devices, comprising a housing (12), a cover (14) and a hinge connecting the housing (12) and the cover (14), wherein the hinge defines two mutually spaced, parallel pivot axes (44, 46), wherein a hinge member (24) extends between the two pivot axes (44, 46) and connects the housing (12) and the cover (14) with each other, wherein at least one joint pin (40, 42) and a pivot bearing (34, 38) matched to the joint pin (40, 42) are provided, wherein at least one joint pin (40, 42) or at least one pivot bearing is disposed on the hinge member (24), **characterized in that** the hinge member (24) includes at least two components (26, 28) displaceable in relation to each other parallel to the pivot axis (44, 46), and wherein the joint pin (40, 42) and the pivot bearing are displaceable in relation to each other parallel to the pivot axes (44, 46) between an engagement position and a release position, wherein the two displaceable components (26, 28) can be compressed without a tool manually, in order to allow the hinge member (24) and thus the cover (14) to be detached in a simple manner, and wherein the two components (26, 28) of the hinge member (24) that are displaceable in relation to each other are each provided with two joint pins (40, 42) or pivot bearings, wherein the joint pins (40, 42) or pivot bearings define the two different pivot axes (44, 46).

2. Under-floor device box according to claim 1, **characterized in that** the two components (26, 28) of the hinge member (24) that are displaceable in relation to each other both have an identical design.

3. Under-floor device box according to any of the preceding claims, **characterized in that** the hinge member (24) has at least one pressure spring (30), wherein the pressure spring (30) is arranged between the two components (26, 28) of the hinge member (24) that are displaceable in relation to each other.

4. Under-floor device box according to any of the preceding claims, **characterized in that** the two components (26, 28) that are displaceable in relation to each other each have at least one guiding pin (54, 56) and/or at least one guiding hole (58, 62) matching to the guiding pin (54, 56), wherein guiding pin (54, 56) and guiding hole (58, 62) are disposed in parallel to the at least one joint pin (40, 42) or pivot bearing.

5. Under-floor device box according to any of the preceding claims, **characterized in that** the at least one pivot bearing (34, 38) has an elongated hole-type bearing bore.

6. Under-floor device box according to claim 5, **characterized in that** the elongated hole-type bearing bore has a semicircular end matched to the diameter of the joint pin (40, 42) and enlarges starting from the semicircular end.

7. Under-floor device box according to any of the preceding claims, **characterized in that** the at least one pivot bearing (34, 38) is provided by means of a U-type bearing support (34, 38).

8. Under-floor device box according to claim 7, **characterized in that** the U-type bearing support (34, 38) has a separation slit (36) approximately in the region of the base thereof.

9. Under-floor device box according to any of the preceding claims, **characterized in that** at least one abutment (32) is provided, in order to set an end position of the hinge member (24) and/or of the cover (14).

10. Under-floor device box according to any of the preceding claims, **characterized in that** the hinge defines two mutually parallel pivot axes (44, 46), wherein the second pivot axis (46) is disposed adjacent to a bottom side (72) of the cover (14), and wherein the first pivot axis (44) is disposed on the housing (12) and, in the installed position of the under-floor device box (10) and with the cover (14) closed, is spaced apart from the second pivot axis (46) both in the vertical direction and in the horizontal direction.

11. Under-floor device box according to claim 10, **characterized in that** a hinge member (24) extends from the first to the second pivot axis (44, 46) and pivotally interconnects the cover (14) and the housing (12), wherein the hinge member (24), in the closed condition of the cover (14), is disposed at an angle between 70 degrees and 20 degrees, in particular between 40 degrees and 50 degrees, in relation to the top side (50) of the cover (14).

## Revendications

1. Boîte d'appareillage à pose sous plancher pour appareillage d'installation électrique, comprenant un boîtier (12), un couvercle (14) et une charnière qui relie le boîtier (12) et le couvercle (14), la charnière définissant deux axes de pivotement (44, 46) parallèles espacés l'un de l'autre, un élément formant charnière (24) s'étendant entre les deux axes de pivotement (44, 46) et reliant l'un à l'autre le boîtier (12) et le couvercle (14), au moins un tourillon d'articulation (40, 42) et un palier de tourillon (34, 38) adapté au tourillon d'articulation (40, 42) étant présents, au moins un tourillon d'articulation (40, 42) ou au moins un palier de tourillon étant disposé au niveau de l'élément formant charnière (24), **caractérisée en ce que** l'élément formant charnière (24) possède au moins deux éléments structuraux (26, 28) qui peuvent coulisser l'un par rapport à l'autre parallèlement aux axes de pivotement (44, 46) et le tourillon d'articulation (40, 42) et le palier de tourillon pouvant coulisser l'un par rapport à l'autre parallèlement aux axes de pivotement (44, 46) entre une position de mise en prise et une position de libération, les deux éléments structuraux (26, 28) coulissants pouvant être comprimés manuellement sans outil en vue de pouvoir détacher facilement l'élément formant charnière (24) et ainsi le couvercle (14), et les deux éléments structuraux (26, 28) qui peuvent coulisser l'un par rapport à l'autre de l'élément formant charnière (24) étant respectivement pourvus de deux tourillons d'articulation (40, 42) ou paliers de tourillon, les tourillons d'articulation (40, 42) ou paliers de tourillon définissant les deux axes de pivotement (44, 46) différents.

2. Boîte d'appareillage à pose sous plancher selon la revendication 1, **caractérisée en ce que** les deux éléments structuraux (26, 28) qui peuvent coulisser l'un par rapport à l'autre de l'élément formant charnière (24) sont de configuration identique l'un à l'autre.

3. Boîte d'appareillage à pose sous plancher selon l'une des revendications précédentes, **caractérisée en ce que** l'élément formant charnière (24) possède au moins un ressort de compression (30), le ressort de compression (30) étant disposé entre les deux éléments structuraux (26, 28) qui peuvent coulisser l'un par rapport à l'autre de l'élément formant charnière (24).

4. Boîte d'appareillage à pose sous plancher selon l'une des revendications précédentes, **caractérisée en ce que** les deux éléments structuraux (26, 28) qui peuvent coulisser l'un par rapport à l'autre possèdent respectivement au moins une broche de guidage (54, 56) et/ou au moins un alésage de guidage (58, 62) adapté à la broche de guidage (54, 56), la broche de guidage (54, 56) et l'alésage de guidage (58, 62) étant disposés parallèlement à l'au moins un tourillon d'articulation (40, 42) ou palier de tourillon.

5. Boîte d'appareillage à pose sous plancher selon l'une des revendications précédentes, **caractérisée en ce que** l'au moins un palier de tourillon (34, 38) possède un alésage de palier de type trou oblong.

6. Boîte d'appareillage à pose sous plancher selon la revendication 5, **caractérisée en ce que** l'alésage de palier de type trou oblong possède une extrémité en forme de demi-cercle adaptée au diamètre du tourillon d'articulation (40, 42) et s'élargit à partir de l'extrémité en forme de demi-cercle.

7. Boîte d'appareillage à pose sous plancher selon l'une des revendications précédentes, **caractérisée en ce que** l'au moins un palier de tourillon (34, 38) est formé au moyen d'un étrier de palier (34, 38) en forme de U.

8. Boîte d'appareillage à pose sous plancher selon la revendication 7, **caractérisée en ce que** l'étrier de palier (34) en forme de U possède une fente de séparation (36) approximativement dans la zone de sa base.

9. Boîte d'appareillage à pose sous plancher selon l'une des revendications précédentes, **caractérisée en ce qu'**au moins une butée (32) est présente afin de définir une position finale de l'élément formant charnière (24) et/ou du couvercle (14).

10. Boîte d'appareillage à pose sous plancher selon l'une des revendications précédentes, **caractérisée en ce que** la charnière définit deux axes de pivotement (44, 46) parallèles l'un à l'autre, le deuxième axe de pivotement (46) étant disposé de manière adjacente à un côté inférieur (72) du couvercle (14) et le premier axe de pivotement (44) étant disposé sur le boîtier (12) et, en position de montage de la boîte d'appareillage à pose sous plancher (10) et avec le couvercle (14) fermé, étant espacé du deuxième axe de pivotement (46) à la fois dans la direction verticale et dans la direction horizontale.

11. Boîte d'appareillage à pose sous plancher selon la revendication 10, **caractérisée en ce qu'**un élément formant charnière (24) s'étend du premier au deuxième axe de pivotement (44, 46) et relie le couvercle (14) et le boîtier (12) de manière pivotante, l'élément formant charnière (24), à l'état fermé du couvercle (14) étant disposé à un angle entre 70 degrés et 20 degrés, notamment entre 40 degrés et 50 degrés, par rapport au côté supérieur (50) du couvercle (14).
